# EUROPÄISCHE PATENTSCHRIFT

(11) **EP 4 538 590 B1**
(45) Veröffentlichungstag und Bekanntmachung des Hinweises auf die Patenterteilung: **27.05.2026**
(21) Anmeldenummer: 23202470.3
(22) Anmeldetag: 09.10.2023
(51) Int. Cl.: F21S 43/14, F21S 43/239, F21S 43/241, F21S 43/245, F21S 43/249

(54) **SIGNALLEUCHT- ODER BELEUCHTUNGSVORRICHTUNG FÜR EIN KFZ**
SIGNAL LIGHTING OR LIGHTING DEVICE FOR A VEHICLE
DISPOSITIF D'ÉCLAIRAGE OU D'ÉCLAIRAGE DE SIGNAL POUR UN VEHICULE

(43) Veröffentlichungstag der Anmeldung: 16.04.2025
(73) Patentinhaber: ZKW Group GmbH, 3250 Wieselburg (AT)
(72) Erfinder: Maier, Christian, 3281 Oberndorf an der Melk (AT); Rappersberger, Patrick, 3100 St. Pölten (AT); Tomecek, Michal, 74801 Hlucin (CZ); Müllauer, Christian, 3213 Frankenfels (AT)
(74) Vertreter: Patentanwaltskanzlei Matschnig & Forsthuber OG

(56) Entgegenhaltungen:
- EP-A1- 3 862 624
- EP-A2- 1 684 002
- EP-A2- 2 354 637
- DE-A1- 102021 120 001
- DE-U1- 202021 100 910
- FR-A1- 3 126 361
- FR-A1- 3 126 745

## Beschreibung

### Technisches Gebiet

Die Erfindung betrifft eine Signalleucht- oder Beleuchtungsvorrichtung für ein Kraftfahrzeug gemäß dem Oberbegriff des Anspruchs 1.

Die Erfindung betrifft weiters ein Kraftfahrzeug oder einen Kraftfahrzeugscheinwerfer, umfassend eine Signalleucht- oder Beleuchtungsvorrichtung.

### Technischer Hintergrund

Im Stand der Technik sind Signalleucht- oder Beleuchtungsvorrichtungen (in weiterer Folge Vorrichtung bezeichnet), welche aus mehreren (optisch wirksamen) Abschnitten gebildet sind, bekannt. Oft ist es, beispielsweise durch eine vorgegebene Einbaulage der optisch wirksamen Komponenten der Vorrichtung, erforderlich, die verschiedenen Abschnitte in einer bestimmten Geometrie zueinander anzuordnen, wobei dadurch wiederum ein mehrmaliges Lichtumlenken innerhalb der Vorrichtung erforderlich sein kann, um einen bestimmten Lichtausbreitungspfad zwischen einem Lichteinkoppelbereich und einem Lichtauskoppelbereich innerhalb der Vorrichtung zu realisieren. Bei einem Umlenken von Licht von einem Abschnitt in den nächsten Abschnitt ergibt sich jedoch der Nachteil, dass Lichtintensität "verloren" geht bzw. nicht gleichmäßig von einem Abschnitt in den nächsten Abschnitt überführbar ist. Somit kommt es meist zu inhomogen leuchtenden Auskoppelflächen bei den letzten Abschnitten, aus welchen das Licht als Lichtfunktion abgestrahlt wird.

Beispiele für Signal- und Beleuchtungsvorrichtungen sind in der EP 3 862 624 A1 und der FR 3 126 361 A1 beschrieben.

Die Aufgabe der vorliegenden Erfindung besteht darin, die Nachteile des Standes der Technik zu lindern bzw. zu beseitigen. Die Erfindung setzt sich daher insbesondere zum Ziel, eine Signalleucht- oder Beleuchtungsvorrichtung zu schaffen, bei welcher die Homogenität des von der Signalleucht- oder Beleuchtungsvorrichtung abgestrahlten Lichts erhöht wird.

Diese Aufgabe wird durch eine Signalleucht- oder Beleuchtungsvorrichtung mit den Merkmalen von Anspruch 1 gelöst. Bevorzugte Ausführungen sind in den abhängigen Ansprüchen angegeben.

### Kurzdarstellung der Erfindung

Erfindungsgemäß weist die erste Mantelfläche des ersten Lichtleitkanals entlang der ersten Längsausdehnung des ersten Abschnitts zumindest abschnittsweise optische Strukturen auf, welche dazu eingerichtet sind, über den Lichteinkoppelbereich eingekoppelte Lichtstrahlen umzulenken,
wobei die Umlenkung durch die optischen Strukturen derart ist, dass von den optischen Strukturen umgelenktes Licht, nachdem es von dem ersten Umlenkelement in Richtung des zweiten Abschnitts umgelenkt wurde, die zweiten Umlenkelemente des zweiten Abschnitts im Wesentlichen derart gleichmäßig beleuchtet, dass aus dem Auskoppelbereich des zweiten Abschnitts austretendes Licht über den gesamten Auskoppelbereich eine pro Auskoppelflächeneinheit im Wesentlichen konstante Lichtintensität aufweist.

Dadurch ergibt sich der Vorteil, dass Licht, welches vom ersten Abschnitt in den zweiten Abschnitt umgelenkt wird, aus dem zweiten Abschnitt homogen bzw. pro Auskoppelfläche gleichmäßig abgestrahlt wird. Dadurch kann der Lichtauskoppelbereich des Lichtleitkörpers als gleichmäßig hell leuchtende Fläche wahrgenommen werden. Durch die optischen Strukturen kann das Licht entlang der Lichtabstrahlrichtung innerhalb des ersten Abschnitts paralleler sein als in Abwesenheit der optischen Strukturen. Wenn beispielsweise ein Lichtstrahl entlang des ersten Abschnitts mehrmals an optischen Strukturen totalreflektiert wird, kann der Winkel zwischen dem Lichtstrahl und der optischen Achse bei jeder Reflexion weiter reduziert werden, wodurch sich der Lichtstrahl entlang der ersten Längserstreckung des ersten Abschnitts immer mehr an die Hauptabstrahlrichtung angleicht bzw. zur Hauptabstrahlrichtung hin parallelisierter wird.

Erfindungsgemäß ist vorgesehen, dass die optischen Strukturen dazu eingerichtet sind, Lichtstrahlen derart umzulenken, dass von den optischen Strukturen reflektierte Lichtstrahlen zur Hauptabstrahlrichtung einen Winkel aufweisen, welcher kleiner ist als ein Winkel, der zwischen der Hauptabstrahlrichtung und Lichtstrahlen vorliegen würde, welche von einer fiktiven, glatten bzw. ebenen, Mantelfläche, welche frei von optischen Strukturen ist, reflektiert werden würde. Mit anderen Worten sind Lichtstrahlen, nachdem sie von den optischen Strukturen umgelenkt bzw. totalreflektiert wurden, "paralleler" zur Hauptabstrahlrichtung als vor der Umlenkung durch die optischen Strukturen.

Es kann vorgesehen sein, dass der erste Abschnitt zu dem zweiten Abschnitt derart orientiert ist, dass die erste Längserstreckung des ersten Abschnitts und die zweite Längserstreckung des zweiten Abschnitts einen stumpfen Winkel einschließen, wobei insbesondere der Winkel mehr als 90° aufweist, und bevorzugt kleiner als 160° ist, wobei vorzugsweise an einem der zumindest einen Lichtquelle abgewandten Ende des ersten Abschnitts das erste Umlenkelement angeordnet ist.

Es kann vorgesehen sein, dass die zweiten Umlenkelemente zylinderförmig ausgestaltet sind, wobei sich deren Zylinderachsen an der Rückseite orthogonal zur Hauptabstrahlrichtung erstrecken, und sich insbesondere orthogonal zur zweiten Längserstreckung bzw. zur zweiten Richtung erstrecken, wobei die zylinderförmigen zweiten Umlenkelemente dazu eingerichtet sind, Licht, welches sich innerhalb des zweiten Abschnitts ausbreitet und auf die zylinderförmigen zweiten Umlenkelement trifft, in Richtung der Vorderseite umzulenken, wobei bevorzugt die zylinderförmigen zweiten Umlenkelemente und der Lichtauskoppelbereich derart ausgestaltet sind, dass die umgelenkten Lichtstrahlen nach dem Auskoppeln aus dem zweiten Abschnitt parallel zur Hauptabstrahlrichtung orientiert sind.

Es kann vorgesehen sein, dass die zweiten Umlenkelemente als eine Vielzahl von Umlenkprismen ausgestaltet sind, welche in einem, bevorzugt rechteckigen, Raster an der Rückseite angeordnet sind, wobei jedes Umlenkprisma eine zur Lichtumlenkung, bevorzugt mittels Totalreflexion, ausgestaltete Umlenkfläche und zumindest eine Seitenfläche, insbesondere zwei Seitenflächen, aufweist, wobei vorzugsweise die Umlenkprismen derart ausgestaltet sind, dass sich die Flächeninhalte der Umlenkflächen entlang der zweiten Längserstreckung vergrößern und vorzugsweise die zumindest eine Seitenfläche parallel zur zweiten Längserstreckung bzw. zur zweiten Richtung orientiert ist, wobei vorzugsweise die Umlenkprismen derart ausgestaltet sind, dass deren Umlenkflächen jeweils einen bestimmten Anstellwinkel zu einer virtuellen Rückseitenebene, welcher die Rückseite folgt, aufweisen, wobei die Rückseitenebene parallel zur zweiten Längserstreckung orientiert ist, wobei sich die Anstellwinkel entlang der zweiten Längserstreckung derart vergrößern, dass durch die Umlenkprismen umgelenkte Lichtstrahlen, nach deren Umlenkung an den Umlenkflächen, entlang der gesamten zweiten Längserstreckung, parallel zueinander orientiert sind. Insbesondere können Lichtstrahlen, welche sich innerhalb des zweiten Abschnitts ausbreiten, in unterschiedlichen Winkeln relativ zur zweiten Längserstreckung bzw. relativ zur Rückseitenebene an der Rückseite (oder an den Umlenkflächen) auftreffen. Mit den hier beschriebenen entlang der zweiten Längserstreckung größer werdenden Anstellwinkeln der Umlenkprismen können die von den Umlenkprismen umgelenkten und aus dem zweiten Abschnitt ausgekoppelten Lichtstrahlen parallel zueinander und insbesondere parallel zur Hauptabstrahlrichtung orientiert sein. Ferner kann durch die entlang der zweiten Längserstreckung größer werdenden Flächeninhalte der Umlenkflächen ein über den gesamten Lichtauskoppelbereich (bzw. die Lichtauskoppelfläche) des zweiten Abschnitts gleich großer Lichtstrom bzw. eine konstante Lichtintensität abgestrahlt werden.

Es kann vorgesehen sein, dass die erste Mantelfläche des ersten Abschnitts eine Oberseite und eine der Oberseite gegenüberliegende Unterseite aufweist, wobei die optischen Strukturen an der Oberseite und/oder der Unterseite angeordnet sind.

Weiters ist gemäß der Erfindung vorgesehen, dass die optischen Strukturen als dritte Umlenkelemente, beispielsweise als eine Vielzahl von Umlenkprismen oder stufenförmige Umlenkstrukturen, ausgestaltet sind, welche entlang eines Abschnitts der Mantelfläche entlang der Hauptabstrahlrichtung angeordnet sind und vorzugsweise in gleichmäßigen Abständen oder unmittelbar aneinander angrenzen an der Mantelfläche angeordnet sind, wobei die dritten Umlenkelemente jeweils eine, insbesondere ebene, Umlenkfläche zur Totalreflexion von Licht aufweisen, wobei die Umlenkflächen der dritten Umlenkelemente insbesondere eine Quererstreckung orthogonal zur Hauptabstrahlrichtung aufweisen, wobei vorzugsweise jede Umlenkfläche eines dritten Umlenkelements zur Hauptabstrahlrichtung geneigt ist.

Es kann vorgesehen sein, dass der zweite Abschnitt zu dem ersten Abschnitt derart orientiert ist, dass die Rückseite der zweiten Mantelfläche der zumindest einen Lichtquelle zugewandt und die Vorderseite der zweiten Mantelfläche der zumindest einen Lichtquelle abgewandt ist.

Es kann vorgesehen sein, dass der erste Abschnitt und der zweite Abschnitt jeweils plattenförmig ausgestaltet sind, wobei eine Länge und eine Breite des ersten Abschnitts in der Ebene liegen, welche parallel zur Hauptabstrahlrichtung ist, und eine Höhe des ersten Abschnitts in der zweiten Ebene liegt, welche orthogonal auf die Ebene orientiert ist, wobei sich vorzugsweise der zweite Abschnitt, ausgehend von einer der Lichtquelle abgewandten Stirnseite des plattenförmigen ersten Abschnitts, entlang der zweiten Längserstreckung erstreckt.

Es kann vorgesehen sein, dass das erste Umlenkelement totalreflektierend, insbesondere als totalreflektierender Spiegel, ausgebildet und dazu eingerichtet ist, das durch den ersten Abschnitt durchgetretene Licht, vorzugsweise vollständig, in den zweiten Abschnitt umzulenken.

Es kann vorgesehen sein, dass der erste Abschnitt mit dem zweiten Abschnitt einstückig ausgebildet ist, wobei der erste Abschnitt mit dem zweiten Abschnitt über einen Verbindungsabschnitt des Lichtleitkörpers lichtleitend verbunden ist, wobei der Verbindungsabschnitt das erste Umlenkelement aufweist.

Es kann vorgesehen sein, dass der erste Abschnitt und der zweite Abschnitt als lichtleitender, vorzugsweise transparenter, Vollkörper ausgestaltet sind.

Es kann vorgesehen sein, dass der erste Abschnitt und der zweite Abschnitt derart ausgestaltet und zueinander orientiert sind, dass sich Licht im ersten Abschnitt entlang der Hauptabstrahlrichtung ausbreitet, und sich Licht nach dem Umlenken durch das erste Umlenkelement im zweiten Abschnitt entlang einer Umlenkrichtung ausbreitet, welche mit der Hauptabstrahlrichtung einen stumpfen Winkel einschließt, wobei die Umlenkrichtung entlang der zweiten Längsausdehnung orientiert ist, wobei der zweite Abschnitt derart ausgestaltet ist, dass aus dem Lichtauskoppelbereich des zweiten Abschnitts ausgekoppeltes Licht parallel zur Hauptabstrahlrichtung orientiert ist.

Es kann vorgesehen sein, dass die Hauptabstrahlrichtung in einer - in einer Einbaulage der Signalleucht- oder Beleuchtungsvorrichtung in einem Kraftfahrzeug oder in einem Kraftfahrzeugscheinwerfer - horizontalen Ebene liegt.

Es kann vorgesehen sein, dass die Signalleucht- oder Beleuchtungsvorrichtung eine Vielzahl von, entlang einer Breite, welche orthogonal zur Hauptabstrahlrichtung orientiert ist, nebeneinander angeordneten Lichtquellen aufweist, wobei der Lichteinkoppelbereich des ersten Abschnitts eine Vielzahl von Kollimatoren aufweist, wobei jedem Kollimator eine Lichtquelle zugeordnet ist.

Es kann vorgesehen sein, dass die Signalleucht- oder Beleuchtungsvorrichtung ein Streuelement 10 umfasst, vorzugsweise eine Streuscheibe, welches entlang der Hauptabstrahlrichtung nach dem zweiten Abschnitt angeordnet ist, wobei das Streuelement eine dem Lichtauskoppelbereich des zweiten Abschnitts zugewandte Lichteintrittsfläche und eine dem Lichtauskoppelbereich des zweiten Abschnitts abgewandte Lichtaustrittsfläche aufweist, wobei das Streuelement dazu eingerichtet ist, aus dem Lichtauskoppelbereich des zweiten Abschnitts ausgekoppeltes Licht über die Lichteintrittsfläche zu empfangen und als gestreutes, vorzugsweise diffuses, Licht über die Lichtaustrittsfläche abzustrahlen.

Es kann vorgesehen sein, dass die erste Ebene orthogonal zur zweiten Ebene ist, wobei die erste Ebene und die zweite Ebene jeweils parallel zur Hauptabstrahlrichtung orientiert sind.

Es kann vorgesehen sein, dass - in einer Einbaulage der Signalleucht- oder Beleuchtungsvorrichtung in einem Kraftfahrzeug oder in einem Kraftfahrzeugscheinwerfer - erste Ebene eine Horizontalebene und die zweite Ebene eine Vertikalebene ist, wobei insbesondere die Hauptabstrahlrichtung parallel zu einem Schnittpunkt der Horizontalebene mit der Vertikalebene liegen kann.

Gemäß einem zweiten Aspekt der Erfindung ist ein Kraftfahrzeug oder Kraftfahrzeugscheinwerfer vorgesehen, umfassend eine Signalleucht- oder Beleuchtungsvorrichtung.

### Kurzbeschreibung der Figuren

Die Erfindung wird nachstehend anhand eines bevorzugten Ausführungsbeispiels, auf das sie jedoch nicht beschränkt sein soll, noch weiter erläutert. In den (schematischen) Zeichnungen zeigt:
Fig. 1 eine perspektivische Ansicht einer Ausführungsform einer erfindungsgemäßen Signalleucht- oder Beleuchtungsvorrichtung;
Fig. 2 eine perspektivische Rückansicht der Vorrichtung gemäß Fig 1;
Fig. 2a eine schematische Ansicht von zwei Ebenen;
Fig. 3 eine seitliche Ansicht der Vorrichtung gemäß Fig 1;
Fig. 4 eine Detailansicht von Fig. 3;
Fig. 5 eine weitere perspektivische Ansicht der Vorrichtung gemäß Fig 1;
Fig. 6 eine Detailansicht eines ersten Abschnitts; und
Fig. 7 eine Draufsicht auf einen ersten Abschnitt.

Im Rahmen dieser Beschreibung sind die Begriffe "oben", "unten", "horizontal", "vertikal" als Angaben der Ausrichtung zu verstehen, wenn die Signalleucht- oder Beleuchtungsvorrichtung in normaler Benutzungsstellung angeordnet ist, nachdem sie in einem Kraftfahrzeugscheinwerfer oder einem Kraftfahrzeug eingebaut wurde.

### Eingehende Beschreibung der Ausführungsformen

**Fig. 1, Fig. 2** und **Fig. 3** zeigen Ansichten einer Signalleucht- oder Beleuchtungsvorrichtung 1 (in weiterer Folge als "Vorrichtung" bezeichnet) für ein Kraftfahrzeug oder für einen Kraftfahrzeugscheinwerfer.

Die Vorrichtung 1 umfasst zumindest eine Lichtquelle 2 zur Emission von Lichtstrahlen.

Die Vorrichtung 1 umfasst weiters einen der zumindest einen Lichtquelle 2 zugeordneten Lichtleitkörper 3. Der Lichtleitkörper 3 ist dazu eingerichtet, Licht der zumindest einen Lichtquelle über einen Lichteinkoppelbereich 4a des Lichtleitkörpers 3 zu empfangen, durch den Lichtleitkörper zu leiten und an einem Lichtauskoppelbereich 4b des Lichtleitkörpers 3 entlang einer Hauptabstrahlrichtung x auszukoppeln. Der Lichtleitkörper 3 hat einen ersten Abschnitt 5, einen zweiten Abschnitt 6, und ein erstes Umlenkelement 7.

In dem gezeigten Ausführungsbeispiel liegt die Hauptabstrahlrichtung x in einer (in einer Einbaulage der Signalleucht- oder Beleuchtungsvorrichtung in einem Kraftfahrzeug oder in einem Kraftfahrzeugscheinwerfer) horizontalen Ebene.

Der erste Abschnitt 5 ist als ein erster Lichtleitkanal, welcher von einer ersten Mantelfläche 5a begrenzt ist, und eine erste Längserstreckung L1 aufweist, ausgestaltet ist. In dem gezeigten Ausführungsbeispiel ist der erste Abschnitt 5 derart ausgestaltet, dass seine erste Längserstreckung L1 entlang der Hauptabstrahlrichtung x verläuft. Der Lichteinkoppelbereich 4a ist an einem der zumindest einen Lichtquelle 2 zugewandten Ende des ersten Abschnitts 5 ausgebildet. Der Lichteinkoppelbereich 4a ist derart, beispielsweise in Form eines Kollimators, ausgebildet, dass die von der zumindest einen Lichtquelle 2 emittierten Lichtstrahlen nach dem Einkoppeln in den ersten Abschnitt 5 parallel zu einer ersten Ebene E1 parallelisiert sind, und insbesondere entlang einer zweiten Ebene E2, welche zu der ersten Ebene E1 unterschiedlich ist, bevorzugt orthogonal zur ersten Ebene E1 ist, nicht parallelisiert sind, und sich entlang der Hauptabstrahlrichtung x durch den ersten Abschnitt ausbreiten.

**Fig. 2a** zeigt eine Orientierung der Ebenen E1 und E2 zueinander. Die erste Ebene E1 ist orthogonal zur zweiten Ebene E2, wobei die erste Ebene E1 und die zweite Ebene E2 jeweils parallel zur Hauptabstrahlrichtung x orientiert sind.

Der zweite Abschnitt 6 ist ebenso als ein zweiter Lichtleitkanal, welcher von einer zweiten Mantelfläche 6a begrenzt ist und eine zweite Längserstreckung L2 aufweist, ausgestaltet. Der zweite Abschnitt 6 ist zu dem ersten Abschnitt 5 derart orientiert, dass seine zweite Längserstreckung L2 entlang einer zweiten Richtung R2, welche unterschiedlich zur Hauptabstrahlrichtung x orientiert ist, verläuft. Die zweite Mantelfläche 6a hat eine Rückseite RS und eine der Rückseite RS gegenüberliegende Vorderseite VS. Die Rückseite RS weist entlang der zweiten Längserstreckung L2 zumindest abschnittsweise zweite Umlenkelemente 8 auf. Diese sind dazu eingerichtet, Licht, welches sich innerhalb des zweiten Abschnitts 6 ausbreitet und auf die zweiten Umlenkelement 8 trifft, in Richtung der Vorderseite VS umzulenken. Ein, in dem gezeigten Ausführungsbeispiel den zweiten Umlenkelementen 8 gegenüberliegender, Abschnitt der Vorderseite VS bildet den Lichtauskoppelbereich 4b aus, über welchen von den zweiten Umlenkelementen 8 umgelenktes Licht aus dem zweiten Abschnitt 6 des Lichtleitkörpers 3, beispielsweise als Signalleuchtfunktion, ausgekoppelt wird.

Das erste Umlenkelement 7 verbindet den ersten Abschnitt 5 mit dem zweiten Abschnitt 6 lichtleitend und ist dazu eingerichtet, in den ersten Abschnitt 5 eingekoppeltes Licht, nach dem Durchtritt durch den ersten Abschnitt 5, in den zweiten Abschnitt 6 umzulenken, insbesondere mittels Totalreflexion, sodass sich umgelenktes Licht innerhalb des zweiten Abschnitts 6 entlang der zweiten Richtung R ausbreitet. In dem gezeigten Ausführungsbeispiel ist an einem der zumindest einen Lichtquelle 2 abgewandten Ende des ersten Abschnitts 5 das erste Umlenkelement 7 angeordnet. Das erste Umlenkelement 7 kann als totalreflektierender Spiegel ausgestaltet sein.

In dem gezeigten Ausführungsbeispiel ist der erste Abschnitt 5 zu dem zweiten Abschnitt 6 derart orientiert, dass die erste Längserstreckung L1 des ersten Abschnitts 5 und die zweite Längserstreckung L2 des zweiten Abschnitts 6 einen stumpfen Winkel einschließen. Dieser Winkel ist größer als 90° und bevorzugt kleiner als 160°.

In dem gezeigten Ausführungsbeispiel sind die zweiten Umlenkelemente 8 als eine Vielzahl von Umlenkprismen ausgestaltet, welche in einem, bevorzugt rechteckigen, Raster an der Rückseite RS angeordnet sind. Jedes Umlenkprisma umfasst eine zur Lichtumlenkung, bevorzugt mittels Totalreflexion, ausgestaltete Umlenkfläche und zumindest eine Seitenfläche, insbesondere zwei Seitenflächen. Die Umlenkprismen sind derart ausgestaltet, dass sich die Flächeninhalte der Umlenkflächen entlang der zweiten Längserstreckung vergrößern und deren Seitenflächen parallel zur zweiten Längserstreckung L2 bzw. zur zweiten Richtung R2 orientiert sind. Die Umlenkprismen sind weiters derart ausgestaltet, dass deren Umlenkflächen jeweils einen bestimmten Anstellwinkel zu einer virtuellen Rückseitenebene, welcher die Rückseite RS folgt, aufweisen. Die (virtuelle) Rückseitenebene ist im Wesentlichen parallel zur zweiten Längserstreckung L2 orientiert. Die Anstellwinkel vergrößern sich entlang der zweiten Längserstreckung L2 derart, dass durch die Umlenkprismen umgelenkte Lichtstrahlen, nach deren Umlenkung an den Umlenkflächen, entlang der gesamten zweiten Längserstreckung L2 parallel zueinander orientiert sind. Durch die Vergrößerung der Umlenkfläche und des Anstellwinkels entlang der zweiten Längserstreckung L2 kann eine besonders homogene Lichtauskopplung aus dem zweiten Abschnitt 6 erreicht werden.

Wie in **Fig. 4** erkennbar, ist der zweite Abschnitt 6 zu dem ersten Abschnitt 5 derart orientiert ist, dass die Rückseite RS der zweiten Mantelfläche 6a der zumindest einen Lichtquelle 2 zugewandt und die Vorderseite VS der zweiten Mantelfläche 6a der zumindest einen Lichtquelle abgewandt ist.

Wie in **Fig. 5** erkennbar, sind der erste Abschnitt 5 und der zweite Abschnitt 6 jeweils plattenförmig ausgestaltet. Eine Länge und eine Breite des ersten Abschnitts 5 liegen in der Ebene E1. Wobei die Ebene E1 parallel zur Hauptabstrahlrichtung x ist. Eine Höhe des ersten Abschnitts 5 liegt in der zweiten Ebene E2, welche orthogonal auf die Ebene E1 orientiert ist. Der zweite Abschnitt 6 erstreck sich, ausgehend von einer der Lichtquelle 2 abgewandten Stirnseite des plattenförmigen ersten Abschnitts 5, entlang der zweiten Längserstreckung L2.

Wie in Fig. 3 und Fig. 4 erkennbar, weist die erste Mantelfläche 5a des ersten Lichtleitkanals entlang der ersten Längsausdehnung L1 des ersten Abschnitts 5 zumindest abschnittsweise optische Strukturen 9 auf. Diese sind dazu eingerichtet, über den Lichteinkoppelbereich 4a eingekoppelte Lichtstrahlen umzulenken.

Die Umlenkung durch die optischen Strukturen 9 ist derart, dass von den optischen Strukturen 9 umgelenktes Licht, nachdem es von dem ersten Umlenkelement 7 in Richtung des zweiten Abschnitts 6 umgelenkt wurde, die zweiten Umlenkelemente 8 des zweiten Abschnitts 6 im Wesentlichen gleichmäßig beleuchtet. Diese gleichmäßige Beleuchtung bedeutet, dass aus dem Auskoppelbereich 4a des zweiten Abschnitts 6 austretendes Licht über den gesamten Auskoppelbereich 4a eine pro Auskoppelflächeneinheit im Wesentlichen konstante Lichtintensität aufweist.

Die optischen Strukturen 9 sind dazu eingerichtet, Lichtstrahlen derart umzulenken, dass von den optischen Strukturen 9 reflektierte Lichtstrahlen zur Hauptabstrahlrichtung x einen Winkel w1 aufweisen, welcher kleiner ist als ein Winkel w2, der zwischen der Hauptabstrahlrichtung x und Lichtstrahlen vorliegen würde, welche von einer fiktiven, glatten bzw. ebenen, Mantelfläche 5a', welche frei von optische Strukturen 9 ist, reflektiert werden würde.

Die erste Mantelfläche 5a des ersten Abschnitts 5 hat eine Oberseite und eine der Oberseite gegenüberliegende Unterseite, wobei die optischen Strukturen 9 an der Oberseite und/oder der Unterseite angeordnet sein können.

Wie in **Fig. 6** gezeigt, sind die optischen Strukturen 9 als dritte Umlenkelemente (in diesem Beispiel eine Vielzahl von Umlenkprismen oder stufenförmige Umlenkstrukturen, die in einem Raster angeordnet sind) ausgestaltet, welche entlang eines Abschnitts der Mantelfläche 5a entlang der Hauptabstrahlrichtung x angeordnet sind. Die dritten Umlenkelemente sind in gleichmäßigen Abständen oder unmittelbar aneinander angrenzen an der Mantelfläche 5a angeordnet. Die dritten Umlenkelemente umfassen jeweils eine, insbesondere ebene, Umlenkfläche zur Totalreflexion von Licht. Die Umlenkflächen der dritten Umlenkelemente weisen eine Quererstreckung orthogonal zur Hauptabstrahlrichtung x auf. Jede Umlenkfläche eines dritten Umlenkelements ist zur Hauptabstrahlrichtung x geneigt, sodass insbesondere ein Flächenvektor einer Umlenkfläche zur Hauptabstrahlrichtung x einen spitzen oder stumpfen Winkel aufweist.

Der erste Abschnitt 5 ist in dem gezeigten Ausführungsbeispiel mit dem zweiten Abschnitt 6 einstückig ausgebildet. Der erste Abschnitt 5 ist mit dem zweiten Abschnitt 6 über einen Verbindungsabschnitt des Lichtleitkörpers 3 lichtleitend verbunden, wobei der Verbindungsabschnitt das erste Umlenkelement 7 aufweist. Der erste Abschnitt 5 und der zweite Abschnitt 6 sind als lichtleitender, vorzugsweise transparenter, Vollkörper ausgestaltet.

Der erste Abschnitt 5 und der zweite Abschnitt 6 sind derart ausgestaltet und zueinander orientiert, dass sich Licht im ersten Abschnitt 5 entlang der Hauptabstrahlrichtung x ausbreitet, und sich Licht nach dem Umlenken durch das erste Umlenkelement 7 im zweiten Abschnitt 6 entlang einer Umlenkrichtung ausbreitet, welche mit der Hauptabstrahlrichtung x einen stumpfen Winkel einschließt. Die Umlenkrichtung ist entlang der zweiten Längsausdehnung L2 orientiert. Der zweite Abschnitt 6 ist derart ausgestaltet, dass aus dem Lichtauskoppelbereich 4b des zweiten Abschnitts 6 ausgekoppeltes Licht wieder parallel zur Hauptabstrahlrichtung x orientiert ist.

Wie in Fig. 5 gezeigt, ist ein Streuelement 10, vorzugsweise eine Streuscheibe, vorgesehen, welches entlang der Hauptabstrahlrichtung x nach dem zweiten Abschnitt 6 angeordnet ist.

Das Streuelement 10 hat eine dem Lichtauskoppelbereich 4b des zweiten Abschnitts 6 zugewandte Lichteintrittsfläche und eine dem Lichtauskoppelbereich 4b des zweiten Abschnitts 6 abgewandte Lichtaustrittsfläche. Das Streuelement 10 ist dazu eingerichtet, aus dem Lichtauskoppelbereich 4b des zweiten Abschnitts 6 ausgekoppeltes Licht über die Lichteintrittsfläche zu empfangen und als gestreutes, vorzugsweise diffuses, Licht über die Lichtaustrittsfläche abzustrahlen.

**Fig. 7** zeigt eine Draufsicht auf den ersten Abschnitt 5, welcher parallel zur ersten Ebene E1 (nicht gezeigt; vgl. Fig. 2a) liegt. In dem gezeigten Beispiel sind fünf Lichtquellen 2 gezeigt (schematisch durch fünf Rechtecke dargestellt), welche nebeneinander in einer Reihe angeordnet liegen und Licht in den ersten Abschnitt 5 einkoppeln. Die Lichtstrahlen werden durch fünf Kollimatoren (jeder Lichtquelle 2 ist ein Kollimator zugeordnet) in der Ebene E1, welche in dem gezeigten Beispiel eine Horizontalebene ist, parallelisiert (idealerweise sind alle Lichtstrahlen völlig parallel zueinander orientiert; in Fig. 7 sind im Wesentlichen parallelisierte Lichtstrahlen durch vertikale, annähernd parallele Linien schematisch dargestellt; da es zu keiner idealen bzw. vollständigen, perfekten Parallelisierung kommen kann, sind die Linien nicht alle exakt parallel; solche Unschärfen sind einer Fachperson klar). Die horizontal parallelisierten Lichtstrahlen werden am Ende des ersten Abschnitts 5 von dem ersten Umlenkelement 7 in den zweiten Abschnitt 6 umgelenkt. Während die Lichtstrahlen den ersten Abschnitt 5 durchwandern, werden sie von den optischen Strukturen 9 in einer vertikalen Richtung parallelisiert bzw. werden die Winkel der Lichtstrahlen zur Hauptabstrahlrichtung x, in einer vertikalen Ebene, entlang der ersten Längserstreckung L1 verkleinert.

### LISTE DER BEZUGSZEICHEN

- 1: Signalleucht- oder Beleuchtungsvorrichtung
- 2: Lichtquelle
- 3: Lichtleitkörper
- 4a: Lichteinkoppelbereich
- 4b: Lichtauskoppelbereich
- 5: erster Abschnitt
- 5a: erste Mantelfläche
- 5a': fiktive Mantelfläche
- 6: zweiter Abschnitt
- 6a: zweite Mantelfläche
- 7: erstes Umlenkelement
- 8: zweite Umlenkelement
- 9: optische Strukturen
- E1: erste Ebene
- E2: zweite Ebene
- L1: erste Längserstreckung
- L2: zweite Längserstreckung
- R1: erste Richtung
- R2: zweite Richtung
- RS: Rückseite
- VS: Vorderseite
- X: Hauptabstrahlrichtung

## Patentansprüche

1. Signalleucht- oder Beleuchtungsvorrichtung (1) für ein Kraftfahrzeug oder für einen Kraftfahrzeugscheinwerfer, umfassend:
- zumindest eine Lichtquelle (2) zur Emission von Lichtstrahlen,
- einen der zumindest einen Lichtquelle (2) zugeordneten Lichtleitkörper (3), wobei der Lichtleitkörper (3) dazu eingerichtet ist, Licht der zumindest einen Lichtquelle über einen Lichteinkoppelbereich (4a) des Lichtleitkörpers (3) zu empfangen, durch den Lichtleitkörper zu leiten und an einem Lichtauskoppelbereich (4b) des Lichtleitkörpers (3) entlang einer Hauptabstrahlrichtung (x) auszukoppeln,
wobei der Lichtleitkörper (3) einen ersten Abschnitt (5), einen zweiten Abschnitt (6), und ein erstes Umlenkelement (7) aufweist,
wobei der erste Abschnitt (5) als ein erster Lichtleitkanal, welcher von einer ersten Mantelfläche (5a) begrenzt ist und eine erste Längserstreckung (L1) aufweist, ausgestaltet ist, wobei vorzugsweise der erste Abschnitt (5) derart ausgestaltet ist, dass seine erste Längserstreckung (L1) entlang der Hauptabstrahlrichtung (x) verläuft, wobei der Lichteinkoppelbereich (4a) an einem der zumindest einen Lichtquelle (2) zugewandten Ende des ersten Abschnitts (5) ausgebildet ist, wobei der Lichteinkoppelbereich (4a) derart, beispielsweise in Form eines Kollimators, ausgebildet ist, dass die von der zumindest einen Lichtquelle (2) emittierten Lichtstrahlen nach dem Einkoppeln in den ersten Abschnitt (5) parallel zu einer ersten Ebene (E1) parallelisiert sind, und insbesondere entlang einer zweiten Ebene (E2), welche zu der ersten Ebene (E1) unterschiedlich ist, bevorzugt orthogonal zur ersten Ebene (E1) ist, nicht parallelisiert sind, und sich entlang der Hauptabstrahlrichtung (x) durch den ersten Abschnitt ausbreiten,
wobei der zweite Abschnitt (6) als ein zweiter Lichtleitkanal, welcher von einer zweiten Mantelfläche (6a) begrenzt ist und eine zweite Längserstreckung (L2) aufweist, ausgestaltet ist, wobei der zweite Abschnitt (6) zu dem ersten Abschnitt (5) derart orientiert ist, dass seine zweite Längserstreckung (L2) entlang einer zweiten Richtung (R2), welche unterschiedlich zur Hauptabstrahlrichtung (x) orientiert ist, verläuft, wobei die zweite Mantelfläche (6a) eine Rückseite (RS) und eine der Rückseite (RS) gegenüberliegende Vorderseite (VS) aufweist, wobei die Rückseite (RS) entlang der zweiten Längserstreckung (L2) zumindest abschnittsweise zweite Umlenkelemente (8) aufweist, welche dazu eingerichtet sind, Licht, welches sich innerhalb des zweiten Abschnitts (6) ausbreitet und auf die zweiten Umlenkelement (8) trifft, in Richtung der Vorderseite (VS) umzulenken, wobei ein, vorzugsweise den zweiten Umlenkelementen (8) gegenüberliegender, Abschnitt der Vorderseite (VS) den Lichtauskoppelbereich (4b) ausbildet, über welchen von den zweiten Umlenkelementen (8) umgelenktes Licht aus dem zweiten Abschnitt (6) des Lichtleitkörpers (3), beispielsweise als Signalleuchtfunktion, ausgekoppelt wird,
wobei das erste Umlenkelement (7) den ersten Abschnitt (5) mit dem zweiten Abschnitt (6) lichtleitend verbindet und dazu eingerichtet ist, in den ersten Abschnitt (5) eingekoppeltes Licht, nach dem Durchtritt durch den ersten Abschnitt (5), in den zweiten Abschnitt (6) umzulenken, insbesondere mittels Totalreflexion, sodass sich umgelenktes Licht innerhalb des zweiten Abschnitts (6) entlang der zweiten Richtung (R2) ausbreitet, wobei
die erste Mantelfläche (5a) des ersten Lichtleitkanals entlang der ersten Längsausdehnung (L1) des ersten Abschnitts (5) zumindest abschnittsweise optische Strukturen (9) aufweist, welche dazu eingerichtet sind, über den Lichteinkoppelbereich (4a) eingekoppelte Lichtstrahlen umzulenken,
wobei die Umlenkung durch die optischen Strukturen (9) derart ist, dass von den optischen Strukturen (9) umgelenktes Licht, nachdem es von dem ersten Umlenkelement (7) in Richtung des zweiten Abschnitts (6) umgelenkt wurde,
**dadurch gekennzeichnet, dass**
die zweiten Umlenkelemente (8) des zweiten Abschnitts (6) im Wesentlichen derart gleichmäßig beleuchtet, dass aus dem Auskoppelbereich (4a) des zweiten Abschnitts (6) austretendes Licht über den gesamten Auskoppelbereich (4a) eine pro Auskoppelflächeneinheit im Wesentlichen konstante Lichtintensität aufweist, wobei
die optischen Strukturen (9) dazu eingerichtet sind, Lichtstrahlen derart umzulenken, dass von den optischen Strukturen (9) reflektierte Lichtstrahlen zur Hauptabstrahlrichtung (x) einen Winkel (w1) aufweisen, welcher kleiner ist als ein Winkel (w2), der zwischen der Hauptabstrahlrichtung (x) und Lichtstrahlen vorliegen würde, welche von einer fiktiven, glatten bzw. ebenen, Mantelfläche (5a'), welche frei von optischen Strukturen (9) ist, reflektiert werden würde, und wobei
die optischen Strukturen (9) als dritte Umlenkelemente ausgestaltet sind, welche entlang eines Abschnitts der Mantelfläche (5a) entlang der Hauptabstrahlrichtung (x) angeordnet sind, wobei die dritten Umlenkelemente jeweils eine, insbesondere ebene, Umlenkfläche zur Totalreflexion von Licht aufweisen, wobei die Umlenkflächen der dritten Umlenkelemente insbesondere eine Quererstreckung orthogonal zur Hauptabstrahlrichtung (x) aufweisen, wobei vorzugsweise jede Umlenkfläche eines dritten Umlenkelements zur Hauptabstrahlrichtung (x) geneigt ist.

2. Signalleucht- oder Beleuchtungsvorrichtung (1) nach Anspruch 1, wobei der erste Abschnitt (5) zu dem zweiten Abschnitt (6) derart orientiert ist, dass die erste Längserstreckung (L1) des ersten Abschnitts (5) und die zweite Längserstreckung (L2) des zweiten Abschnitts (6) einen stumpfen Winkel einschließen, wobei insbesondere der Winkel mehr als 90° aufweist, und bevorzugt kleiner als 160° ist, wobei vorzugsweise an einem der zumindest einen Lichtquelle (2) abgewandten Ende des ersten Abschnitts (5) das erste Umlenkelement (7) angeordnet ist.

3. Signalleucht- oder Beleuchtungsvorrichtung (1) nach einem der vorhergehenden Ansprüche, wobei die zweiten Umlenkelemente (8) zylinderförmig ausgestaltet sind, wobei sich deren Zylinderachsen an der Rückseite (RS) orthogonal zur Hauptabstrahlrichtung (x) erstrecken, und sich insbesondere orthogonal zur zweiten Längserstreckung (L2) bzw. zur zweiten Richtung (R2) erstrecken, wobei die zylinderförmigen zweiten Umlenkelemente (8) dazu eingerichtet sind, Licht, welches sich innerhalb des zweiten Abschnitts (6) ausbreitet und auf die zylinderförmigen zweiten Umlenkelement (8) trifft, in Richtung der Vorderseite (VS) umzulenken, wobei bevorzugt die zylinderförmigen zweiten Umlenkelemente (8) und der Lichtauskoppelbereich (4b) derart ausgestaltet sind, dass die umgelenkten Lichtstrahlen nach dem Auskoppeln aus dem zweiten Abschnitt (6) parallel zur Hauptabstrahlrichtung (x) orientiert sind.

4. Signalleucht- oder Beleuchtungsvorrichtung (1) nach Anspruch 1 oder 2, wobei die zweiten Umlenkelemente (8) als eine Vielzahl von Umlenkprismen ausgestaltet sind, welche in einem, bevorzugt rechteckigen, Raster an der Rückseite (RS) angeordnet sind, wobei jedes Umlenkprisma eine zur Lichtumlenkung, bevorzugt mittels Totalreflexion, ausgestaltete Umlenkfläche und zumindest eine Seitenfläche, insbesondere zwei Seitenflächen, aufweist, wobei vorzugsweise die Umlenkprismen derart ausgestaltet sind, dass sich die Flächeninhalte der Umlenkflächen entlang der zweiten Längserstreckung (LS) vergrößern und vorzugsweise die zumindest eine Seitenfläche parallel zur zweiten Längserstreckung (L2) bzw. zur zweiten Richtung (R2) orientiert ist, wobei vorzugsweise die Umlenkprismen derart ausgestaltet sind, dass deren Umlenkflächen jeweils einen bestimmten Anstellwinkel zu einer virtuellen Rückseitenebene, welcher die Rückseite (RS) folgt, aufweisen, wobei die Rückseitenebene parallel zur zweiten Längserstreckung (L2) orientiert ist, wobei sich die Anstellwinkel entlang der zweiten Längserstreckung (L2) derart vergrößern, dass durch die Umlenkprismen umgelenkte Lichtstrahlen, nach deren Umlenkung an den Umlenkflächen, entlang der gesamten zweiten Längserstreckung (L2), parallel zueinander orientiert sind.

5. Signalleucht- oder Beleuchtungsvorrichtung (1) nach einem der vorhergehenden Ansprüche, wobei die erste Mantelfläche (5a) des ersten Abschnitts (5) eine Oberseite und eine der Oberseite gegenüberliegende Unterseite aufweist, wobei die optischen Strukturen (9) an der Oberseite und/oder der Unterseite angeordnet sind.

6. Signalleucht- oder Beleuchtungsvorrichtung (1) nach einem der vorhergehenden Ansprüche, wobei die dritten Umlenkelemente als eine Vielzahl von Umlenkprismen oder stufenförmige Umlenkstrukturen ausgestaltet sind..

7. Signalleucht- oder Beleuchtungsvorrichtung (1) nach einem der vorhergehenden Ansprüche, wobei die dritten Umlenkelemente in gleichmäßigen Abständen oder unmittelbar aneinander angrenzend an der Mantelfläche (5a) angeordnet sind.

8. Signalleucht- oder Beleuchtungsvorrichtung (1) nach einem der vorhergehenden Ansprüche, wobei der erste Abschnitt (5) und der zweite Abschnitt (6) jeweils plattenförmig ausgestaltet sind, wobei eine Länge und eine Breite des ersten Abschnitts (5) in der Ebene (E1) liegen, welche parallel zur Hauptabstrahlrichtung (x) ist, und eine Höhe des ersten Abschnitts (5) in der zweiten Ebene (E2) liegt, welche orthogonal auf die Ebene (E1) orientiert ist, wobei sich vorzugsweise der zweite Abschnitt (6), ausgehend von einer der Lichtquelle (2) abgewandten Stirnseite des plattenförmigen ersten Abschnitts (5), entlang der zweiten Längserstreckung (L2) erstreckt.

9. Signalleucht- oder Beleuchtungsvorrichtung (1) nach einem der vorhergehenden Ansprüche, wobei das erste Umlenkelement (7) totalreflektierend, insbesondere als totalreflektierender Spiegel, ausgebildet und dazu eingerichtet ist, das durch den ersten Abschnitt (5) durchgetretene Licht, vorzugsweise vollständig, in den zweiten Abschnitt (6) umzulenken.

10. Signalleucht- oder Beleuchtungsvorrichtung (1) nach einem der vorhergehenden Ansprüche, wobei der erste Abschnitt (5) mit dem zweiten Abschnitt (6) einstückig ausgebildet ist, wobei der erste Abschnitt (5) mit dem zweiten Abschnitt (6) über einen Verbindungsabschnitt des Lichtleitkörpers (3) lichtleitend verbunden ist, wobei der Verbindungsabschnitt das erste Umlenkelement (7) aufweist, wobei vorzugsweise der erste Abschnitt (5) und der zweite Abschnitt (6) als lichtleitender, vorzugsweise transparenter, Vollkörper ausgestaltet sind.

11. Signalleucht- oder Beleuchtungsvorrichtung (1) nach einem der vorhergehenden Ansprüche, wobei der erste Abschnitt (5) und der zweite Abschnitt (6) derart ausgestaltet und zueinander orientiert sind, dass sich Licht im ersten Abschnitt (5) entlang der Hauptabstrahlrichtung (x) ausbreitet, und sich Licht nach dem Umlenken durch das erste Umlenkelement (7) im zweiten Abschnitt (6) entlang einer Umlenkrichtung ausbreitet, welche mit der Hauptabstrahlrichtung (x) einen stumpfen Winkel einschließt, wobei die Umlenkrichtung entlang der zweiten Längsausdehnung (L2) orientiert ist, wobei der zweite Abschnitt (6) derart ausgestaltet ist, dass aus dem Lichtauskoppelbereich (4b) des zweiten Abschnitts (6) ausgekoppeltes Licht parallel zur Hauptabstrahlrichtung (x) orientiert ist.

12. Signalleucht- oder Beleuchtungsvorrichtung (1) nach einem der vorhergehenden Ansprüche, wobei die Hauptabstrahlrichtung (x) in einer - in einer Einbaulage der Signalleucht- oder Beleuchtungsvorrichtung in einem Kraftfahrzeug oder in einem Kraftfahrzeugscheinwerfer - horizontalen Ebene liegt.

13. Signalleucht- oder Beleuchtungsvorrichtung (1) nach einem der vorhergehenden Ansprüche, umfassend eine Vielzahl von, entlang einer Breite, welche orthogonal zur Hauptabstrahlrichtung (x) orientiert ist, nebeneinander angeordneten Lichtquellen (2), wobei der Lichteinkoppelbereich (4a) des ersten Abschnitts (5) eine Vielzahl von Kollimatoren aufweist, wobei jedem Kollimator eine Lichtquelle (2) zugeordnet ist.

14. Signalleucht- oder Beleuchtungsvorrichtung (1) nach einem der vorhergehenden Ansprüche, umfassend ein Streuelement (10), vorzugsweise eine Streuscheibe, welches entlang der Hauptabstrahlrichtung (x) nach dem zweiten Abschnitt (6) angeordnet ist, wobei das Streuelement (10) eine dem Lichtauskoppelbereich (4b) des zweiten Abschnitts (6) zugewandte Lichteintrittsfläche und eine dem Lichtauskoppelbereich (4b) des zweiten Abschnitts (6) abgewandte Lichtaustrittsfläche aufweist, wobei das Streuelement (10) dazu eingerichtet ist, aus dem Lichtauskoppelbereich (4b) des zweiten Abschnitts (6) ausgekoppeltes Licht über die Lichteintrittsfläche zu empfangen und als gestreutes, vorzugsweise diffuses, Licht über die Lichtaustrittsfläche abzustrahlen.

15. Kraftfahrzeug oder Kraftfahrzeugscheinwerfer, umfassend eine Signalleucht- oder Beleuchtungsvorrichtung nach einem der vorhergehenden Ansprüche.

## Claims

1. Signal light or lighting device (1) for a motor vehicle or for a motor vehicle headlight, comprising:
- at least one light source (2) for emitting light beams,
- a light guide body (3) associated with the at least one light source (2), wherein the light guide body (3) is designed to receive light from the at least one light source via a light coupling area (4a) of the light-conducting body (3), to conduct it through the light-conducting body and to couple it out at a light decoupling area (4b) of the light-conducting body (3) along a main radiation direction (x),
wherein the light-conducting body (3) has a first section (5), a second section (6), and a first deflection element (7),
wherein the first section (5) is designed as a first light-guiding channel which is bounded by a first outer surface (5a) and has a first longitudinal extension (L1), wherein the first section (5) is designed such that its first longitudinal extension (L1) runs along the main radiation direction (x), wherein the light coupling region (4a) is formed at an end of the first section (5) facing the at least one light source (2), wherein the light coupling region (4a) is designed, for example in the form of a collimator, such that the light beams emitted by the at least one light source (2) are parallelized after coupling into the first section (5) are parallelized parallel to a first plane (E1), and in particular are not parallelized along a second plane (E2) which is different from the first plane (E1), preferably orthogonal to the first plane (E1), and propagate along the main radiation direction (x) through the first section,
wherein the second section (6) is designed as a second light guide channel, which is bounded by a second outer surface (6a) and has a second longitudinal extension (L2), wherein the second section (6) is oriented relative to the first section (5) such that its second longitudinal extension (L2) extends along a second direction (R2) which is oriented differently to the main radiation direction (x), wherein the second outer surface (6a) has a rear side (RS) and a front side (VS) opposite the rear side (RS), wherein the rear side (RS) has, at least in sections along the second longitudinal extension (L2), second deflection elements (8) along the second longitudinal extension (L2), which are designed to deflect light propagating within the second section (6) and striking the second deflection elements (8) in the direction of the front side (VS), wherein a section of the front side (VS), preferably opposite the second deflection elements (8), section of the front side (VS) opposite the second deflection elements (8) forms the light coupling area (4b) through which light deflected by the second deflection elements (8) is coupled out of the second section (6) of the light-conducting body (3), for example as a signal light function,
wherein the first deflection element (7) connects the first section (5) to the second section (6) in a light-conducting manner and is designed to redirect light coupled into the first section (5), after passing through the first section (5), into the second section (6), in particular by means of total reflection, so that deflected light propagates within the second section (6) along the second direction (R2), wherein
the first outer surface (5a) of the first light-guiding channel along the first longitudinal extension (L1) of the first section (5) has optical structures (9) at least in sections, which are designed to deflect light beams coupled in via the light coupling area (4a),
whereby the deflection by the optical structures (9) is such that light deflected by the optical structures (9), after being deflected by the first deflection element (7) in the direction of the second section (6),
**characterized in that**
the second deflection elements (8) of the second section (6) are illuminated substantially uniformly such that light emerging from the coupling-out region (4a) of the second section (6) has a substantially constant light intensity per coupling-out area unit over the entire coupling-out region (4a), wherein
the optical structures (9) are designed to deflect light rays in such a way that light rays reflected by the optical structures (9) have an angle (w1) to the main radiation direction (x) that is smaller than an angle (w2) that would exist between the main radiation direction (x) and light rays that would be reflected by a fictitious, smooth or flat surrounding surface (5a') that is free of optical structures (9), and wherein
the optical structures (9) are designed as third deflection elements that are arranged along a section of the surrounding surface (5a) along the main radiation direction (x), wherein the third deflection elements each have a, in particular flat, deflection surface for total reflection of light, wherein the deflection surfaces of the third deflection elements in particular have a transverse extension orthogonal to the main radiation direction (x), wherein preferably each deflection surface of a third deflection element is inclined to the main radiation direction (x).

2. Signal light or lighting device (1) according to claim 1, wherein the first section (5) is oriented relative to the second section (6) such that the first longitudinal extension (L1) of the first section (5) and the second longitudinal extension (L2) of the second section (6) form an obtuse angle, wherein in particular the angle is greater than 90° and preferably less than 160°, wherein the first deflection element (7) is preferably arranged at an end of the first section (5) facing away from the at least one light source (2).

3. Signal light or lighting device (1) according to one of the preceding claims, wherein the second deflection elements (8) are cylindrical in shape, wherein their cylinder axes extend at the rear side (RS) orthogonally to the main radiation direction (x), and in particular extend orthogonally to the second longitudinal extension (L2) or to the second direction (R2), wherein the cylindrical second deflection elements (8) are designed to deflect light which propagates within the second section (6) and strikes the cylindrical second deflection elements (8), to deflect it toward the front side (VS), wherein the cylindrical second deflection elements (8) and the light coupling area (4b) are preferably designed such that the deflected light rays are oriented parallel to the main radiation direction (x) after coupling out of the second section (6).

4. Signal light or lighting device (1) according to claim 1 or 2, wherein the second deflection elements (8) are designed as a plurality of deflection prisms which are arranged in a preferably rectangular grid on the rear side (RS), each deflection prism having a deflection surface designed for light deflection, preferably by means of total reflection, and at least one side surface, in particular two side surfaces, the deflection prisms preferably being designed such that the surface areas of the deflection surfaces increase along the second longitudinal extension (LS) and preferably the at least one side surface is oriented parallel to the second longitudinal extension (L2) or to the second direction (R2), wherein preferably the deflection prisms are designed such that their deflection surfaces each have a specific angle of attack to a virtual rear plane, which follows the rear side (RS), wherein the rear plane is oriented parallel to the second longitudinal extension (L2), wherein the angles of attack increase along the second longitudinal extension (L2) such that light rays deflected by the deflection prisms are oriented parallel to each other along the entire second longitudinal extension (L2) after their deflection at the deflection surfaces.

5. Signal light or lighting device (1) according to one of the preceding claims, wherein the first outer surface (5a) of the first section (5) has an upper side and a lower side opposite the upper side, wherein the optical structures (9) are arranged on the upper side and/or the lower side.

6. Signal light or lighting device (1) according to one of the preceding claims, wherein the third deflection elements are designed as a plurality of deflection prisms or stepped deflection structures.

7. Signal light or lighting device (1) according to one of the preceding claims, wherein the third deflection elements are arranged at uniform intervals or immediately adjacent to each other on the outer surface (5a).

8. Signal light or lighting device (1) according to one of the preceding claims, wherein the first section (5) and the second section (6) are each designed in plate form, wherein a length and a width of the first section (5) lie in the plane (E1) which is parallel to the main radiation direction (x), and a height of the first section (5) lies in the second plane (E2), which is oriented orthogonally to the plane (E1), wherein the second section (6) preferably extends along the second longitudinal extension (L2), starting from an end face of the plate-shaped first section (5) facing away from the light source (2).

9. Signal light or lighting device (1) according to one of the preceding claims, wherein the first deflection element (7) is designed to be totally reflective, in particular as a totally reflective mirror, and is arranged to deflect the light passing through the first section (5), preferably completely, into the second section (6).

10. Signal light or lighting device (1) according to one of the preceding claims, wherein the first section (5) is formed integrally with the second section (6), wherein the first section (5) is connected to the second section (6) via a connecting section of the light-conducting body (3), wherein the connecting section has the first deflection element (7), wherein preferably the first section (5) and the second section (6) are designed as light-conducting, preferably transparent, solid bodies.

11. Signal light or lighting device (1) according to one of the preceding claims, wherein the first section (5) and the second section (6) are designed and oriented relative to each other in such a way that light propagates in the first section (5) along the main radiation direction (x) and, after being deflected by the first deflection element (7), light propagates in the second section (6) along a deflection direction which encloses an obtuse angle with the main radiation direction (x), wherein the deflection direction is oriented along the second longitudinal extension (L2), wherein the second section (6) is designed such that light coupled out of the light coupling area (4b) of the second section (6) is oriented parallel to the main radiation direction (x).

12. Signal light or lighting device (1) according to one of the preceding claims, wherein the main radiation direction (x) lies in a horizontal plane in an installation position of the signal light or lighting device in a motor vehicle or in a motor vehicle headlight.

13. Signal light or lighting device (1) according to one of the preceding claims, comprising a plurality of light sources (2) arranged side by side along a width oriented orthogonally to the main radiation direction (x), wherein the light coupling area (4a) of the first section (5) has a plurality of collimators, wherein each collimator is assigned a light source (2).

14. Signal light or lighting device (1) according to one of the preceding claims, comprising a scattering element (10), preferably a scattering disc, which is arranged along the main radiation direction (x) after the second section (6), wherein the scattering element (10) has a light entry surface facing the light coupling area (4b) of the second section (6) and a light exit surface facing away from the light coupling area (4b) of the second section (6), wherein the scattering element (10) is designed to receive light coupled out of the light coupling area (4b) of the second section (6) via the light entry surface and to emit it as scattered, preferably diffuse, light via the light exit surface.

15. Motor vehicle or motor vehicle headlamp comprising a signal light or lighting device according to one of the preceding claims.

## Revendications

1. Dispositif de signalisation lumineuse ou d'éclairage (1) pour un véhicule automobile ou pour un phare de véhicule automobile, comprenant :
- au moins une source lumineuse (2) pour émettre des rayons lumineux,
- un corps conducteur de lumière (3) associé à la au moins une source lumineuse (2), le corps conducteur de lumière (3) étant conçu pour recevoir la lumière provenant de la au moins une source lumineuse via une zone de couplage de lumière (4a) du corps conducteur de lumière (3), à la guider à travers le corps conducteur de lumière et à la découpler au niveau d'une zone de découplage de lumière (4b) du corps conducteur de lumière (3) le long d'une direction d'émission principale (x),
le corps conducteur de lumière (3) comportant une première partie (5), une deuxième partie (6) et un premier élément de déviation (7),
la première partie (5) étant conçue comme un premier canal de guidage de lumière qui est délimité par une première surface d'enveloppe (5a) et présente une première extension longitudinale (L1), la première partie (5) est conçue de telle sorte que sa première extension longitudinale (L1) s'étend le long de la direction d'émission principale (x), la zone de couplage de lumière (4a) étant formée à une extrémité de la première section (5) tournée vers au moins une source lumineuse (2), la zone de couplage de lumière (4a) étant conçue, par exemple sous la forme d'un collimateur, de telle sorte que les rayons lumineux émis par au moins une source lumineuse (2) soient parallélisés après le couplage dans la première section (5) sont parallélisés parallèlement à un premier plan (E1), et en particulier le long d'un deuxième plan (E2) qui est différent du premier plan (E1), de préférence orthogonal au premier plan (E1), ne sont pas parallélisés et se propagent le long de la direction d'émission principale (x) à travers la première section,
la deuxième section (6) étant conçue comme un deuxième canal de guidage de lumière, qui est délimité par une deuxième surface d'enveloppe (6a) et présente une deuxième extension longitudinale (L2), la deuxième section (6) étant orientée par rapport à la première section (5) de telle sorte que sa deuxième extension longitudinale (L2) s'étende le long d'une deuxième direction (R2) qui est orientée différemment de la direction d'émission principale (x), la deuxième surface d'enveloppe (6a) présentant une face arrière (RS) et une face avant (VS) opposée à la face arrière (RS), la face arrière (RS) présentant, au moins par sections, le long de la deuxième extension longitudinale (L2), des deuxièmes éléments de déviation (8) qui sont conçus pour dévier la lumière qui se propage à l'intérieur de la deuxième section (6) et qui frappe les deuxièmes éléments de déviation (8) en direction de la face avant (VS), une section de la face avant (VS), de préférence opposée aux deuxièmes éléments de déviation (8), de la face avant (VS) formant la zone de découplage de lumière (4b) par laquelle la lumière déviée par les seconds éléments de déviation (8) est découplée de la seconde section (6) du corps de guidage de lumière (3), par exemple sous forme de fonction de signalisation lumineuse,
le premier élément de déviation (7) reliant de manière photoconductrice la première section (5) à la deuxième section (6) et étant conçu pour dévier la lumière couplée dans la première section (5), après son passage à travers la première section (5), dans la deuxième section (6), en particulier au moyen d'une réflexion totale, de sorte que la lumière déviée se propage à l'intérieur de la deuxième section (6) le long de la deuxième direction (R2),
la première surface d'enveloppe (5a) du premier canal de guidage de lumière présentant, le long de la première extension longitudinale (L1) de la première section (5) comporte, au moins par sections, des structures optiques (9) qui sont conçues pour dévier les rayons lumineux couplés via la zone de couplage de lumière (4a),
la déviation par les structures optiques (9) étant telle que la lumière déviée par les structures optiques (9), après avoir été déviée par le premier élément de déviation (7) en direction de la deuxième section (6),
**caractérisé en ce que**
les seconds éléments de déviation (8) de la seconde section (6) sont éclairés de manière sensiblement uniforme, de telle sorte que la lumière sortant de la zone de découplage (4a) de la seconde section (6) présente une intensité lumineuse sensiblement constante par unité de surface de découplage sur toute la zone de découplage (4a),
les structures optiques (9) sont conçues pour dévier les rayons lumineux de telle sorte que les rayons lumineux réfléchis par les structures optiques (9) présentent, par rapport à la direction d'émission principale (x), un angle (w1) qui est inférieur à un angle (w2) qui existerait entre la direction d'émission principale (x) et des rayons lumineux qui seraient réfléchis par une surface d'enveloppe fictive (5a') lisse ou plane exempte de structures optiques (9), et dans lequel
les structures optiques (9) sont conçues comme des troisièmes éléments de déviation qui sont disposés le long d'une partie de la surface d'enveloppe (5a) dans la direction d'émission principale (x), les troisièmes éléments de déviation présentant chacun une surface de déviation, en particulier plane, surface de déviation pour la réflexion totale de la lumière, les surfaces de déviation des troisièmes éléments de déviation présentant en particulier une extension transversale orthogonale à la direction d'émission principale (x), chaque surface de déviation d'un troisième élément de déviation étant de préférence inclinée par rapport à la direction d'émission principale (x).

2. Dispositif de signalisation lumineuse ou d'éclairage (1) selon la revendication 1, dans lequel la première partie (5) est orientée par rapport à la deuxième partie (6) de telle sorte que la première extension longitudinale (L1) de la première partie (5) et la deuxième extension longitudinale (L2) de la deuxième section (6) forment un angle obtus, l'angle étant notamment supérieur à 90° et de préférence inférieur à 160°, le premier élément de déviation (7) étant de préférence disposé à une extrémité de la première section (5) opposée à au moins une source lumineuse (2).

3. Dispositif de signalisation lumineuse ou d'éclairage (1) selon l'une des revendications précédentes, les seconds éléments de déviation (8) étant de forme cylindrique, leurs axes cylindriques s'étendant à l'arrière (RS) orthogonalement à la direction principale de rayonnement (x) et s'étendent en particulier orthogonalement à la deuxième extension longitudinale (L2) ou à la deuxième direction (R2), les deuxièmes éléments de déviation cylindriques (8) étant conçus pour dévier la lumière qui se propage à l'intérieur de la deuxième section (6) et qui frappe les deuxièmes éléments de déviation cylindriques (8), de préférence les seconds éléments de déviation cylindriques (8) et la zone de découplage de lumière (4b) étant conçus de telle sorte que les rayons lumineux déviés soient orientés parallèlement à la direction d'émission principale (x) après le découplage de la seconde section (6).

4. Dispositif de signalisation lumineuse ou d'éclairage (1) selon la revendication 1 ou 2, dans lequel les seconds éléments de déviation (8) sont conçus comme une pluralité de prismes de déviation qui sont disposés dans une grille, de préférence rectangulaire, grille sur la face arrière (RS), chaque prisme de déviation présentant une surface de déviation conçue pour la déviation de la lumière, de préférence au moyen d'une réflexion totale, et au moins une surface latérale, en particulier deux surfaces latérales, les prismes de déviation étant de préférence conçus de telle sorte que les surfaces des surfaces de déviation s'agrandissent le long de la deuxième extension longitudinale (LS) et, de préférence, la au moins une surface latérale est orientée parallèlement à la deuxième extension longitudinale (L2) ou à la deuxième direction (R2), les prismes de déviation étant de préférence conçus de telle sorte que leurs surfaces de déviation présentent chacune un angle d'attaque déterminé par rapport à un plan virtuel arrière qui suit la face arrière (RS), le plan arrière étant orienté parallèlement à la deuxième extension longitudinale (L2), les angles d'attaque s'agrandissant le long de la deuxième extension longitudinale (L2) de telle sorte que les rayons lumineux déviés par les prismes de déviation, après leur déviation au niveau des surfaces de déviation, soient orientés parallèlement les uns aux autres le long de toute la deuxième extension longitudinale (L2).

5. Dispositif de signalisation lumineuse ou d'éclairage (1) selon l'une des revendications précédentes, dans lequel la première surface d'enveloppe (5a) de la première partie (5) présente une face supérieure et une face inférieure opposée à la face supérieure, les structures optiques (9) étant disposées sur la face supérieure et/ou la face inférieure.

6. Dispositif de signalisation lumineuse ou d'éclairage (1) selon l'une des revendications précédentes, dans lequel les troisièmes éléments de déviation sont conçus comme une pluralité de prismes de déviation ou de structures de déviation en forme de gradins.

7. Dispositif de signalisation lumineuse ou d'éclairage (1) selon l'une des revendications précédentes, les troisièmes éléments de déviation étant disposés à intervalles réguliers ou directement adjacents les uns aux autres sur la surface d'enveloppe (5a).

8. Dispositif de signalisation lumineuse ou d'éclairage (1) selon l'une des revendications précédentes, dans lequel la première partie (5) et la deuxième partie (6) sont chacune conçues en forme de plaque, la longueur et la largeur de la première partie (5) se trouvant dans le plan (E1) qui est parallèle à la direction d'émission principale (x), et la hauteur de la première partie (5) se trouve dans le deuxième plan (E2) qui est orienté orthogonalement au plan (E1), la deuxième section (6) s'étendant de préférence le long de la deuxième extension longitudinale (L2) à partir d'un côté frontal de la première section en forme de plaque (5) opposé à la source lumineuse (2).

9. Dispositif de signalisation lumineuse ou d'éclairage (1) selon l'une des revendications précédentes, dans lequel le premier élément de déviation (7) est totalement réfléchissant, en particulier sous la forme d'un miroir totalement réfléchissant, et est conçu pour dévier, de préférence entièrement, la lumière traversant la première section (5) vers la deuxième section (6).

10. Dispositif de signalisation lumineuse ou d'éclairage (1) selon l'une des revendications précédentes, dans lequel la première section (5) est réalisée d'un seul tenant avec la deuxième section (6), la première section (5) étant reliée de manière à conduire la lumière à la deuxième section (6) par l'intermédiaire d'une section de liaison du corps conducteur de lumière (3), la section de liaison comportant le premier élément de déviation (7), la première section (5) et la deuxième section (6) étant de préférence conçues comme des corps pleins conducteurs de lumière, de préférence transparents.

11. Dispositif de signalisation lumineuse ou d'éclairage (1) selon l'une des revendications précédentes, dans lequel la première section (5) et la deuxième partie (6) sont conçues et orientées l'une par rapport à l'autre de telle sorte que la lumière se propage dans la première partie (5) le long de la direction d'émission principale (x) et que la lumière, après avoir été déviée par le premier élément de déviation (7), se propage dans la deuxième partie (6) le long d'une direction de déviation qui forme un angle obtus avec la direction d'émission principale (x), la direction de déviation étant orientée le long de la deuxième extension longitudinale (L2), la deuxième section (6) étant conçue de telle sorte que la lumière découplée de la zone de découplage de lumière (4b) de la deuxième section (6) soit orientée parallèlement à la direction d'émission principale (x).

12. Dispositif de signalisation lumineuse ou d'éclairage (1) selon l'une des revendications précédentes, dans lequel la direction d'émission principale (x) se trouve dans un plan horizontal dans une position de montage du dispositif de signalisation lumineuse ou d'éclairage dans un véhicule automobile ou dans un phare de véhicule automobile.

13. Dispositif de signalisation lumineuse ou d'éclairage (1) selon l'une des revendications précédentes, comprenant une pluralité de sources lumineuses (2) disposées les unes à côté des autres le long d'une largeur orientée orthogonalement à la direction d'émission principale (x), la zone de couplage de lumière (4a) de la première section (5) comportant une pluralité de collimateurs, chaque collimateur étant associé à une source lumineuse (2).

14. Dispositif de signalisation lumineuse ou d'éclairage (1) selon l'une des revendications précédentes, comprenant un élément diffusant (10), de préférence une lentille diffusante, qui est disposé le long de la direction d'émission principale (x) vers la deuxième section (6), l'élément diffusant (10) présentant une surface d'entrée de lumière tournée vers la zone de découplage de lumière (4b) de la deuxième section (6) et une surface de sortie de lumière opposée à la zone de découplage de lumière (4b) de la deuxième section (6), l'élément de diffusion (10) étant conçu pour recevoir la lumière couplée hors de la zone de couplage de lumière (4b) de la deuxième section (6) via la surface d'entrée de lumière et pour la rayonner sous forme de lumière diffusée, de préférence diffuse, via la surface de sortie de lumière.

15. Véhicule automobile ou projecteur de véhicule automobile comprenant un dispositif de signalisation lumineuse ou d'éclairage selon l'une des revendications précédentes.
